# FASCICULE DE BREVET EUROPEEN

(11) **EP 0 565 404 B1**
(45) Date de publication et mention de la délivrance du brevet: **29.12.1997**
(21) Numéro de dépôt: 93400807.9
(22) Date de dépôt: 29.03.1993
(51) Int. Cl.: F25D 23/06, F25D 11/00

(54) **Meuble réfrigérateur**
Kühlmöbel
Refrigerated cabinet

(30) Priorité: 08.04.1992 FR 9204288; 16.03.1993 FR 9303020
(43) Date de publication de la demande: 13.10.1993
(73) Titulaire: Chenel, Guy Gilbert, Boulogne (Hauts de Seine) (FR)
(72) Inventeur: Chenel, Guy Gilbert, Boulogne (Hauts de Seine) (FR)
(74) Mandataire: Cabinet HERRBURGER

(56) Documents cités:
- FR-A- 2 115 583
- GB-A- 784 903
- US-A- 3 910 658
- US-A- 3 979 869

## Description

La présente invention concerne un meuble réfrigérateur comprenant une ossature rigide définissant de manière générale le contour du meuble, une enceinte en un matériau thermiquement isolant, placée contre les faces internes de cette ossature rigide, selon le préambule de la première revendication.

Un tel meuble réfrigérateur est déjà connu selon le document US-A-3 910 658. Toutefois, dans ce meuble réfrigérateur de l'art antérieur, bien qu'il soit formé d'une ossature rigide définissant la caisse extérieure du meuble et de panneaux isolants placés à l'intérieur de cette caisse, il n'est pas prévu de panneaux isolants amovibles. Ces panneaux sont fixés par des vis mais l'imbrication de ces panneaux, la mise en place de laine de verre dans les coins (figure 6, partie 43) ainsi que le scellement des coins comme le coin 46 à la figure 6, interdisent tout remplacement facile et en aucun cas rapide des éléments d'isolation placés dans cet appareil.

D'ailleurs, la mise en place des composants de la machine frigorigène à l'intérieur de l'ensemble d'isolation interdit également tout remplacement rapide des éléments d'isolation, d'ailleurs nullement envisagés.

La présente invention a pour but de remédier à ces inconvénients et se propose de réaliser un meuble réfrigérateur supportant facilement le transport et les opérations de manutention à l'occasion de nombreux déplacements, réduisant les risques de détérioration de la machine frigorigène et permettant le remplacement rapide et peu onéreux des panneaux thermiquement isolants qui constituent l'enceinte réfrigérante du meuble.

La solution de ce problème est apportée par les caractéristiques de la partie caractérisante de la revendication 1.

D'autres caractéristiques de l'invention font l'objet des revendications dépendantes.

Le meuble selon l'invention peut être facilement utilisé en location en des endroits très différents comme par exemple sur des stands d'exposition car l'enceinte isolée thermiquement pouvant être remplacée facilement, il est possible après chaque période d'utilisation de remplacer cette enceinte pour garantir l'état neuf et la propreté parfaite de ce meuble.

Le meuble réfrigérateur selon l'invention avec une enceinte amovible constituée au moins pour l'essentiel à l'aide de panneaux en matériau thermiquement isolant placés à l'intérieur de l'ossature rigide, garantit par l'enceinte et l'ossature, un nombre de manoeuvres d'ouverture et de fermeture suffisantes de la porte sans réduire la qualité de la fermeture mécanique et l'isolation thermique périphérique de la porte malgré la mise en oeuvre de panneaux fragiles et déformables, car ceux-ci peuvent être remplacés simplement et rapidement.

La présente invention sera décrite ci-après à l'aide d'un exemple de réalisation représenté schématiquement dans les dessins annexés dans lesquels :
- la figure 1 est une vue en coupe schématique verticale d'un meuble conforme à l'invention,
- la figure 2 est la même vue de l'ossature du meuble de la figure 1, les plaques isolantes et la structure interne étant déposées,
- la figure 3 est une vue latérale de la structure de support de denrées disposée à l'intérieur du meuble de la figure 1,
- les figures 4 et 5 sont respectivement des coupes verticale et horizontale partielles contractées d'un meuble réfrigérateur conforme à l'invention.

Le meuble réfrigérant de l'invention se compose d'une ossature rigide 1 de forme générale parallélépipédique dont les faces sont réalisées sous la forme de treillis de fils métalliques soudés, la face avant 1₁ de cette ossature constituant une porte et étant à cet effet montée pivotante et pourvue d'une poignée de manoeuvre. Cette porte est plane comme représenté sur la figure 1, ou à caisson comme sur les réfrigérateurs courants.

A l'intérieur de cette ossature 1 est disposée une enceinte amovible, thermiquement isolante 2, les dimensions de cette enceinte sont telles que ses parois sont disposées contre la face interne de l'ossature 1. Les parois de cette enceinte sont réalisées en matériau thermiquement isolant, constituant des panneaux préfabriqués (prédécoupés ou prémoulés), réalisés par exemple en carton et, notamment, en carton multiplis, ou en matière plastique et notamment en matière plastique expansée. Cette enceinte 2 pourra, suivant le matériau isolant mis en oeuvre et la technique de fabrication adoptée, être réalisée de diverses manières.

L'enceinte 2 pourra être réalisée en tout ou partie à l'aide de panneaux indépendants constituant chacun l'une des faces de l'enceinte ou, au contraire, à l'aide de panneaux isolants s'adaptant contre deux ou plusieurs des faces de l'ossature et obtenus par pliage d'une plaque de matériau thermiquement isolant.

Ainsi, suivant la figure 1, la face supérieure 2₁ de l'enceinte 2 est obtenue par un panneau indépendant prédécoupé aux dimensions désirées, qui est glissé horizontalement par une ouverture de dimensions adaptées 1₂ formée le long de l'arête supérieure arrière de l'ossature 1.

Ce panneau 2₁ est supporté à proximité immédiate de la face supérieure de l'ossature 1 par un panneau 3 éventuellement réalisé également sous la forme d'une tôle métallique perforée.

La face avant 2₂ de l'enceinte pourra également être réalisée sous la forme d'un panneau indépendant prédécoupé, fixé de manière amovible contre la face interne de la face avant 1₁ de l'ossature 1 formant porte par des moyens quelconques, agrafage, clipsage, etc. permettant un montage et un démontage rapides. La face inférieure 2₃, la face arrière 2₄ ainsi que les faces latérales 2₅ pourront être obtenues soit à l'aide d'un élément préfabriqué moulé, soit au contraire à l'aide d'une plaque de matériau thermiquement isolant préfabriqué tel que du carton, pliée suivant les arêtes de l'enceinte 2, ce pliage étant également tel qu'il forme l'angle rentrant défini par les côtés 2₆, et 2₇ de l'enceinte 2.

Cette enceinte pourra également être préfabriquée en totalité par moulage, une première pièce constituant le panneau de porte, une deuxième pièce formant l'ensemble des parois latérales et basses de l'enceinte, une troisième pièce formant la partie supérieure de l'enceinte.

A l'intérieur de cette enceinte 2 est prévu un support 4 pour les produits à réfrigérer, ce support étant de préférence réalisé aux dimensions intérieures de l'enceinte 2 afin de coopérer au maintien de tout ou partie des panneaux constituant l'enceinte 2, contre la face interne de l'ossature 1.

L'ossature rigide 1 supporte les composants de la machine frigorigène qui comprennent, dans l'exemple représenté, un radiateur 5 et un compresseur 6 disposés à l'extérieur de l'enceinte 2 ainsi qu'un évaporateur 7 et une sonde disposés à l'intérieur de l'enceinte, le thermostat pouvant être placé à l'intérieur 8₁ ou à l'extérieur 8₂ de l'enceinte.

La sonde thermostatique 8₁ ainsi que toutes les liaisons, non représentées sur les dessins, avec le radiateur 5, le compresseur 6, l'évaporateur 7 et le thermostat 8₁ ou 8₂, seront disposés et montés sur des supports de manière à ne pas nuire à l'amovibilité des panneaux isolants de la paroi de l'ossature sur laquelle ils sont montés.

L'ossature 1 est par ailleurs réalisée de manière à entourer les composants 5 et 6 de la machine frigorigène disposées à l'extérieur de l'enceinte 2, cette ossature 1 présentant ainsi sur sa face arrière une double paroi 1₂, 1₃ montée de manière amovible pour permettre le montage puis la protection du radiateur 5 et du compresseur 6.

Du fait de la construction du meuble réfrigérant de l'invention, les faces de l'enceinte amovible 2 dirigées vers l'extérieur du meuble pourront valablement constituer des supports de publicité, donc susceptible d'être changée à chaque fois que l'on change d'enceinte 2. Il est aussi prévu de placer des supports de publicité de manière amovible entre l'ossature 1 et les plaques de l'enceinte 2.

Suivant les figures 4 et 5, le meuble comprend également une ossature rigide 1 réalisée à l'aide de fils métalliques soudés pour constituer un treillis et une enceinte thermiquement isolante 8 constituée de panneaux en matériau isolant tel que du polystyrène expansé, découpés, moulés et/ou pliés pour être appliqués de manière amovible contre la paroi interne de l'ossature 1.

Sur cette ossature 1 est fixé directement ou indirectement le groupe frigorigène dont une partie pourra être logée à l'intérieur du socle 9.

La porte 10 du meuble réfrigérateur est montée à pivotement sur des tourillons 11 et comprend une partie d'ossature en treillis métallique 12 sur la face interne de laquelle est fixé un cadre 13 réalisé par un profilé en forme générale de C en matière plastique ou en métal. Ce cadre supporte indépendamment l'un de l'autre, d'une part le panneau de matériau thermiquement isolant de la porte, d'autre part son moyen de fermeture.

Ce moyen de fermeture est constitué par une bande magnétique 14, de préférence pratiquement non compressible élastiquement, fixée par exemple par collage sur le rebord 15 du cadre 13, ce rebord définissant un encadrement continu et périphérique de la face interne de la porte. Cet encadrement est d'une forme et de dimensions telles que la bande de matériau magnétique 14 vient s'appliquer contre- le profilé métallique 16 fixé à l'ossature 1 du meuble et entourant l'ouverture 18 du logement intérieur du meuble réfrigérateur.

Cet encadrement de forme rectangulaire 15 est de dimensions plus grandes que l'ouverture 18 du meuble défini par le chant interne 16₁ du profilé 16, cette disposition aboutissant à la formation d'une zone 16₂ du profilé 16 qui est située entre l'encadrement 15 de la porte et la périphérie de l'ouverture 18 délimitée par le chant 16₁ du profilé 16. Cette zone 16₂ est destinée à recevoir en appui le panneau de matériau isolant 17, l'isolation thermique du jointoiement de la porte et de l'enceinte étant ainsi assurée indépendamment des moyens de fermeture de façon à éviter que les manoeuvres d'ouverture et surtout de fermeture de la porte, déforment ou détériorent le panneau isolant, notamment à sa périphérie, ce qui se traduirait par une réduction de la qualité de l'isolation thermique.

Egalement, cette disposition a pour effet d'éviter la détérioration du panneau isolant 17 par suite du voilage toujours possible de la porte, notamment lors des manoeuvres d'ouverture et de fermeture brutales.

Pour améliorer encore ces avantages du meuble conforme à l'invention, il a été prévu d'appliquer élastiquement le panneau isolant 17 contre la partie de cadre 16₂ entourant l'ouverture 18 du meuble. Suivant l'exemple représenté, ces moyens élastiques sont constitués par des lames cintrées en acier ressort 19 fixées au profilé 13 de façon à être partiellement logées à l'intérieur du rebord interne 20.

Le panneau 17 est pourvu d'un décrochement périphérique 21 dont la profondeur est telle que l'épaisseur du panneau 17 à hauteur de ce décrochement 21 soit inférieure à la distance séparant le cadre 15 de l'entourage 22 délimité par le rebord 20.

Par ailleurs, la largeur de ce décrochement est telle qu'il délimite une face interne 17₁ du panneau qui passe librement au travers de l'encadrement 15 pour venir s'appliquer contre la zone de cadre 16₂ de l'ouverture 18.

Cette disposition permet, en position de fermeture de la porte, que le panneau 17 vienne s'appliquer élastiquement sous l'action des ressorts 19 contre la zone de cadre 16₂ de l'ouverture 18 alors que, en position d'ouverture, ce panneau 17 vient s'appliquer, par le décrochement 21, contre la face interne de l'encadrement 15 de la porte.

Ce déplacement du panneau 17 à l'encontre d'un moyen élastique et indépendamment du moyen de fermeture 14, assure la qualité et la fiabilité de l'isolation thermique et de la fermeture mécanique, malgré la mise en oeuvre d'un panneau 17 léger, déformable à la compression et fragile par désagrégation et cassure.

Différents moyens pourront être prévus pour permettre le montage amovible du panneau 17 dans l'ossature 12, 13 de la porte 10.

Ainsi, il pourra simplement être prévu d'encastrer le panneau 17 dans le logement défini par l'encadrement 15 de la face interne de la porte, sans prévoir un moyen de fixation mécanique quelconque, quitte à détruire ce panneau lors de son enlèvement en vue de son remplacement.

Il pourra également être mis en place par la face interne de la porte, en prévoyant par exemple un décrochement 21 de plus grande largeur sur deux des côtés adjacents du panneau, afin de permettre sa mise en place dans le cadre 13 derrière l'encadrement 15 en l'inclinant.

Suivant l'exemple représenté sur les figures 4 et 5, la mise en place du panneau 17 est obtenue par coulissement dans le plan de la porte, le bord supérieur du cadre 13 étant à cet effet constitué par un volet 23 articulé sur un axe horizontal 13₁, ce volet 23 comportant également un rabat 15₁ supportant une partie de la bande magnétique 14.

## Revendications

1. Meuble réfrigérateur comprenant une ossature rigide (1) définissant de manière générale le contour du meuble et une enceinte (2) en matériau thermiquement isolant placée contre les faces internes de cette ossature rigide,
caractérisé en ce que
l'enceinte (2) en matériau thermiquement isolant est fixée de manière amovible contre les faces internes de l'ossature rigide (1) et les composants (5, 6, 7, 8₁, 8₂) d'une machine frigorigène dont un évaporateur (7) sont fixés sur l'ossature rigide (1) de manière à permettre un remplacement rapide de l'enceinte en matériau thermiquement isolant.

2. Meuble conforme à la revendication 1, caractérisé en ce que l'enceinte thermiquement isolante (2) est au moins en partie constituée par des panneaux isolants indépendants (2₁, 2₂).

3. Meuble conforme à la revendication 1, caractérisé en ce que l'enceinte thermiquement isolante (2) est au moins en partie obtenue par préfabrication.

4. Meuble conforme à la revendication 2, caractérisé en ce qu'au moins deux des panneaux isolants (2₁, 2₂) s'adaptant contre deux des faces de l'ossature (1) sont obtenus par pliage d'une plaque de matériau thermiquement isolant.

5. Meuble conforme à l'une quelconque des revendications précédentes, caractérisé en ce qu'il comporte une structure interne amovible (4) coopérant avec certains des panneaux isolants (2₁, 2₂) pour leur maintien en position.

6. Meuble conforme à la revendication 5, caractérisé en ce que la structure interne (4) constitue un support pour les produits à réfrigérer.

7. Meuble conforme à l'une quelconque des revendications précédentes, caractérisé en ce qu'au moins l'une des faces de l'ossature (1) présente une ouverture (1₁) le long de l'une de ses arêtes, les dimensions de cette ouverture étant telles qu'elle autorise la mise en place du panneau isolant (2₁) correspondant à cette face de l'ossature par coulissement parallèlement à cette face.

8. Meuble conforme à l'une quelconque des revendications précédentes, caractérisé en ce que l'ossature rigide (1) est réalisée de manière à entourer les composants de la machine frigorigène (5, 6) disposés à l'extérieur de l'enceinte thermiquement isolante (2).

9. Meuble conforme à l'une quelconque des revendications précédentes, caractérisé en ce que l'ossature (12) de la porte (10) comporte un panneau thermiquement isolant (17) disposé de façon à être mécaniquement indépendant des moyens de fermeture (14) de cette porte.

10. Meuble conforme à la revendication 9, caractérisé en ce que le panneau isolant (17) de la porte (10) est appliqué contre le bord (16) de l'ouverture (18) du meuble.

11. Meuble conforme à l'une quelconque des revendications 9 et 10, caractérisé en ce que le panneau isolant (17) de la porte est amovible et est appliqué contre le bord (16) de l'ouverture (18) par des moyens élastiques.

12. Meuble conforme à la revendication 11, caractérisé en ce que les moyens élastiques sont constitués par des ressorts à lame.

13. Meuble conforme à l'une quelconque des revendications de 9 à 12, caractérisé en ce que l'ossature (12) de la porte est pourvue d'un moyen de fermeture (14) de la porte (10) s'appliquant sur la zone externe (16₂) du bord (16) de l'ouverture (18) du meuble sur lequel s'applique le panneau isolant (17).

14. Meuble conforme à l'une quelconque des revendications de 9 à 13, caractérisé en ce que le moyen de fermeture de la porte (10) est constitué par une bande magnétique (14) pratiquement non compressible élastiquement.

15. Meuble conforme à l'une quelconque des revendications de 9 à 14, caractérisé en ce que l'ossature (12) de la porte (10) est solidaire d'un cadre (13) à l'intérieur duquel est disposé avec jeu le panneau isolant (17) de la porte (10).

16. Meuble conforme à l'une quelconque des revendications de 9 à 15, caractérisé en ce que l'ossature (12) de la porte (10) est pourvue sur l'un de ses chants d'une ouverture propre à permettre la mise en place par coulissement du panneau isolant (17) de la porte (10).

17. Meuble conforme à la revendication 14, caractérisé en ce que l'ouverture du chant de la porte est pourvue d'un volet articulé (23).

18. Meuble conforme à l'une quelconque des revendications de 9 à 17, caractérisé en ce que le panneau isolant (17) de la porte (10) est pourvu d'un décrochement périphérique (21) coopérant avec un encadrement (15) de l'ossature (12) de la porte.

19. Meuble conforme à la revendication 15, caractérisé en ce que la porte (10) est pourvue d'un encadrement (15) bordant la face interne de la porte, le panneau isolant (17) étant disposé, par sa périphérie, à l'intérieur de cet encadrement, cette partie périphérique du panneau délimitant une zone centrale (17₁) du panneau traversant le cadre (13) pour s'appliquer par sa périphérie contre le bord (16) de l'ouverture (18) du meuble.

## Patentansprüche

1. Kühlschrankgehäuse, bestehend aus einem starren Skelett (1), das die allgemeinen Umrisse des Gehäuses festlegt und einer Auskleidung (2) aus wärmeisolierendem Material, die an den Innenseiten dieses starren Skelettes angeordnet ist,
dadurch gekennzeichnet, daß die Auskleidung (2) aus wärmeisolierendem Material abnehmbar an den Innenseiten des starren Skelettes (1) befestigt ist und die Komponenten (5, 6, 7, 8₁, 8₂) einer Kältemaschine, darunter ein Verdampfer (7), derart am starren Skelett (1) befestigt sind, daß es einen schnellen Abnehm der Auskleidung aus wärmeisolierendem Material erlaubt.

2. Gehäuse nach Patentanspruch 1, dadurch gekennzeichnet, daß die wärmeisolierende Auskleidung (2) mindestens teilweise aus unabhängigen Isolierplatten (2₁, 2₂) besteht.

3. Gehäuse nach Patentanspruch 1, dadurch gekennzeichnet, daß die wärmeisolierende Auskleidung (2) mindestens teilweise vorgefertigt ist.

4. Gehäuse nach Patentanspruch 2, dadurch gekennzeichnet, daß mindestens zwei der Isolierplatten (2₁, 2₂), die an zwei der Seiten des Skelettes (1) angepaßt sind, durch Falten einer Platte aus wärmeisolierendem Material erhalten werden.

5. Gehäuse nach irgendeinem der vorangehenden Patentansprüche, dadurch gekennzeichnet, daß es eine abnehmbare innere Konstruktion (4) aufweist, die mit gewissen der Isolierplatten (2₁, 2₂) zusammenarbeiten, um sie in Stellung zu halten.

6. Gehäuse nach Patentanspruch 5, dadurch gekennzeichnet, daß die innere Konstruktion (4) einen Träger für das Kühlgut darstellt.

7. Gehäuse nach irgendeinem der vorangehenden Patentansprüche, dadurch gekennzeichnet, daß mindestens eine der Seiten des Skelettes (1) eine Öffnung (1₁) entlang einer ihrer Rippen aufweist, wobei die Abmessungen dieser Öffnung derart gewählt sind, daß sie das Einsetzen der Isolierplatte (2₁), die dieser Seite des Skelettes entspricht, durch Einschieben parallel zu dieser Seite ermöglicht.

8. Gehäuse nach irgendeinem der vorangehenden Patentansprüche, dadurch gekennzeichnet, daß das starre Skelett (1) derart ausgebildet ist, daß es die Komponenten der Kältemaschine (5, 6) umgibt, die außerhalb der wärmeisolierenden Auskleidung (2) angeordnet sind.

9. Gehäuse nach irgendeinem der vorangehenden Patentansprüche, dadurch gekennzeichnet, daß das Skelett (12) der Tür (10) eine Wärmeisolierplatte (17) aufweist, die derart angeordnet ist, daß sie von den mechanischen Schließmitteln (14) dieser Tür unabhängig ist.

10. Gehäuse nach Patentanspruch 9, dadurch gekennzeichnet, daß die Isolierplatte (17) der Tür (10) an den Rand (16) der Öffnung (18) des Gehäuses angelegt wird.

11. Gehäuse nach irgendeinem der Patentansprüche 9 und 10, dadurch gekennzeichnet, daß die Isolierplatte (17) der Tür abnehmbar ist und durch elastische Mittel an den Rand (16) der Öffnung (18) angelegt wird.

12. Gehäuse nach Patentanspruch 11, dadurch gekennzeichnet, daß die elastischen Mittel aus Blattfedern bestehen.

13. Gehäuse nach irgendeinem der Patentansprüche 9 bis 12, dadurch gekennzeichnet, daß das Skelett (12) der Tür mit einem Schließmittel (14) der Tür (10) versehen ist, das sich an den Außenbereich (162) des Randes (16) der Öffnung (18) des Gehäuses anlegt, an den sich die Isolierplatte (17) anlegt.

14. Gehäuse nach irgendeinem der Patentansprüche 9 bis 13, dadurch gekennzeichnet, daß das Schließmittel der Tür (10) aus einem Magnetstreifen (14) besteht, der praktisch nicht elastisch komprimierbar ist.

15. Gehäuse nach irgendeinem der Patentansprüche 9 bis 14, dadurch gekennzeichnet, daß das Skelett (12) der Tür (10) mit einem Rahmen (13) fest verbunden ist, in dessen Innerem die Isolierplatte (17) der Tür (10) mit Spiel angeordnet ist.

16. Gehäuse nach irgendeinem der Patentansprüche 9 bis 15, dadurch gekennzeichnet, daß das Skelett (12) der Tür (10) an einer seiner Kanten mit einer Öffnung versehen ist, die geeignet ist, das Einsetzen der Isolierplatte (17) der Tür (10) durch Einschieben zu erlauben.

17. Gehäuse nach Patentanspruch 14, dadurch gekennzeichnet, daß die Öffnung der Kante der Tür mit einer angelenkten Klappe (23) versehen ist.

18. Gehäuse nach irgendeinem der Patentansprüche 9 bis 17, dadurch gekennzeichnet, daß die Isolierplatte (17) der Tür (10) mit einem peripheren Absatz (21) versehen ist, der mit einem Rahmen (15) des Skelettes (12) der Tür zusammenarbeitet.

19. Gehäuse nach Patentanspruch 15, dadurch gekennzeichnet, daß die Tür (10) mit einem Rahmen (15) versehen ist, der die Innenseite der Tür einfaßt, wobei die Isolierplatte (17) mit ihrer Peripherie im Inneren dieses Rahmens angeordnet ist, und dieser periphere Teil der Platte einen zentralen Bereich (17₁) der Platte eingrenzt, die den Rahmen (13) durchdringt, um sich mit ihrer Peripherie an den Rand (16) der Öffnung (18) des Gehäuses anzulegen.

## Claims

1. Refrigeration cabinet which comprises a rigid framework (1) defining in general the outline of the cabinet and a chamber (2) made of a thermally insulating material placed against the internal faces of this rigid framework,
characterized in that the chamber (2) made of thermally insulating material is removably fixed against the internal faces of the rigid framework (1) and the components (5, 6, 7, 8₁, 8₂) of a refrigerating machine, including an evaporator (7), are fixed to the rigid framework (1) so as to allow rapid replacement of the chamber made of thermally insulating material.

2. Cabinet according to Claim 1, characterized in that the thermally insulating chamber (2) at least partly consists of independent insulating panels (2₁, 2₂).

3. Cabinet according to Claim 1, characterized in that the thermally insulating chamber (2) is at least partly prefabricated.

4. Cabinet according to Claim 2, characterized in that at least two of the insulating panels (2₁, 2₂), which fit against two of the faces of the framework (1), are obtained by folding a sheet of thermally insulating material.

5. Cabinet according to any one of the preceding claims, characterized in that it includes a removable internal structure (4) which acts together with some of the insulating panels (2₁, 2₂) in order to hold them in position.

6. Cabinet according to Claim 5, characterized in that the internal structure (4) constitutes a support for the products to be refrigerated.

7. Cabinet according to any one of the preceding claims, characterized in that at least one of the faces of the framework (1) has an opening (1₁) along one of its edges, the dimensions of this opening being such that it allows the insulating panel (2₁) corresponding to this face of the framework to be put into place by sliding parallel to this face.

8. Cabinet according to any one of the preceding claims, characterized in that the rigid framework (1) is produced so as to surround the components of the refrigerating machine (5, 6) which lie on the outside of the thermally insulating chamber (2).

9. Cabinet according to any one of the preceding claims, characterized in that the framework (12) of the door (10) includes a thermally insulating panel (17) placed so as to be mechanically independent of the means (14) for closing this door.

10. Cabinet according to Claim 9, characterized in that the insulating panel (17) of the door (10) is applied against the edging (16) of the opening (18) of the cabinet.

11. Cabinet according to either of Claims 9 and 10, characterized in that the insulating panel (17) of the door is removable and is applied against the edging (16) of the opening (18) by elastic means.

12. Cabinet according to Claim 11, characterized in that the elastic means consist of leaf springs.

13. Cabinet according to any one of Claims 9 to 12, characterized in that the framework (12) of the door is provided with a means (14) for closing the door (10) being applied against the external region (16₂) of the edging (16) of the opening (18) of the cabinet against which the insulating panel (17) is applied.

14. Cabinet according to any one of Claims 9 to 13, characterized in that the means for closing the door (10) consist of a magnetic strip (14) which is practically elastically incompressible.

15. Cabinet according to any one of Claims 9 to 14, characterized in that the framework (12) of the door (10) is fastened to a frame (13) inside which is placed, with a clearance, the insulating panel (17) of the door (10).

16. Cabinet according to any one of Claims 9 to 15, characterized in that the framework (12) of the door (10) is provided on one of its end faces with an opening suitable to allow the insulating panel (17) of the door (10) to be put into place by sliding.

17. Cabinet according to Claim 14, characterized in that the opening in the end face of the door is provided with a hinged flap (23).

18. Cabinet according to any one of Claims 9 to 17, characterized in that the insulating panel (17) of the door (10) is provided with a peripheral shoulder (21) which acts cooperatively with a framing element (15) of the framework (12) of the door.

19. Cabinet according to Claim 15, characterized in that the door (10) is provided with a framing element (15) bordering the internal face of the door, the insulating panel (17) being placed, by its periphery, inside this framing element, this peripheral part of the panel delimiting a central region (17₁) of the panel traversing the frame (13) in order to be applied by its periphery against the edging (16) of the opening (18) of the cabinet.
